# FASCICULE DE BREVET EUROPEEN

(11) **EP 0 509 859 B1**
(45) Date de publication et mention de la délivrance du brevet: **01.03.1995**
(21) Numéro de dépôt: 92400797.4
(22) Date de dépôt: 24.03.1992
(51) Int. Cl.: H01R 13/11, H01R 13/115, H01R 23/70

(54) **Organe de contact électrique femelle**
Elektrische Kontaktbuchse
Female electrical contact element

(30) Priorité: 15.04.1991 FR 9104582
(43) Date de publication de la demande: 21.10.1992
(73) Titulaire: Société anonyme dite: LABINAL, 78190 Montigny le Bretonneux (FR)
(72) Inventeur: Duclos, Jean-Louis, F-78990 Elancourt (FR)
(74) Mandataire: Faber, Jean-Paul

(56) Documents cités:
- DE-A- 1 811 276
- FR-A- 2 627 020
- US-A- 3 836 947

## Description

La présente invention vise des organes de contact électrique femelles.

On connaît des organes de contact électrique femelles présentant un corps en U avec une âme et deux ailes et pourvu, à une extrémité, de moyens pour le branchement d'au moins un conducteur électrique, tandis que l'autre extrémité comporte deux barrettes de contact prolongeant les ailes, lesdites barrettes étant protégées par des languettes s 'étendant sur toute leur longueur du côté de la face externe correspondante.

Le brevet allemand n° 1 811 276 vise un organe de contact électrique du type ci-dessus.

L'organe de contact de ce brevet présente, sur le bord latéral des barrettes, tourné du côté d'une paroi de fond, des becs de centrage qui sont engagés dans des ouvertures de la paroi de fond afin de maintenir les barrettes écartées l'une de l'autre avec une certaine tension.

Dans une telle disposition, les barrettes de contact, lorsqu'on engage un organe mâle, par exemple, un barreau méplat ou un circuit imprimé, tendent à s'écarter l'une de l'autre en pinçant ledit organe mâle. Si, ce dernier présente une section relativement épaisse, les extrémités libres des barrettes portent contre les languettes de sorte que l'insertion peut demander un effort important, de plus, il peut se produire une déformation des barrettes, le cambrage étant alors modifié et l'organe mâle risquant de ne plus être assez pincé.

Un des buts de la présente invention est de remédier à cet inconvénient.

L'organe de contact électrique, selon l'invention, est du type formé d'un corps réalisé en une matière bonne conductrice de l'électricité, ledit corps étant découpé et plié pour affecter la forme d'un U avec une âme et deux ailes, une extrémité dudit corps étant conformée pour présenter des moyens pour sa fixation à un conducteur électrique, tandis qu'à son autre extrémité, les ailes du U sont prolongées, d'une part, par deux barrettes de contact destinées à enserrer élastiquement un organe de contact mâle correspondant, tel qu'un circuit imprimé ou un barreau méplat et, d'autre part, à leur extrémité libre, par une languette s'étendant sur toute la longueur de la barrette de contact correspondante et pliée pour être disposée du côté de la face externe de ladite barrette de contact correspondante, lesdites barrettes de contact comportant, chacune, un ergot tandis que les languettes présentent des lumières correspondantes, ledit organe de contact étant caractérisé en ce que les ergots sont situés aux extrémités libres terminales des barrettes de contact et les lumières au voisinage des extrémités libres des languettes.

Grâce à cette disposition, les barrettes de contact ne portent pas contre les languettes, puisque les ergots viennent s'insérer dans les lumières.

De préférence, chaque ergot est terminé par une extrémité biseautée et sa longueur est telle qu'il ne peut faire saillie à la surface latérale externe de la languette correspondante.

Afin que les ergots soient protégés pour éviter que les barrettes de contact soient endommagées lors de la mise en place de l'organe mâle, les extrémités libres des barrettes sont terminées par des rabats pliés pour s'étendre entre les barrettes de contact pour masquer les ergots.

Afin de renforcer la rigidité de l'organe de contact, les languettes comportent, chacune, au voisinage de leur extrémité opposée à leur extrémité libre, un embouti portant contre un embouti correspondant des ailes.

Pour améliorer le contact avec l'organe mâle, chaque barrette de contact, au voisinage de son extrémité libre et du côté de sa face tournée en regard de l'autre, est pourvue d'un bossage.

Afin de faciliter la mise en place de l'organe, selon l'invention, dans un canal d'un élément de boîtier, les extrémités libres des languettes sont légèrement plus rapprochées l'une de l'autre que les extrémités opposées auxdites extrémités libres.

L'invention va maintenant être décrite avec plus de détails en se référant à un mode de réalisation particulier donné à titre d'exemple seulement et représenté aux dessins annexés, dans lesquels :

Figure 1 est une vue en plan d'un flan découpé pour former l'organe de contact, selon l'invention.

Figure 2 est une vue en perspective montrant l'organe de contact en cours de pliage.

Figure 3 est une vue en perspective de l'organe de contact terminé.

Figure 4 est une vue en plan partiellement en coupe montrant l'organe de contact pourvu d'un organe mâle correspondant.

L'organe de contact représenté aux figures est réalisé dans une bande de métal bonne conductrice de l'électricité et douée d'une certaine élasticité.

La bande est découpée pour présenter un corps 1 avec à une extrémité deux pattes 2 destinées à être serties sur un conducteur et au voisinage de ces deux pattes, deux autres pattes 4 destinées à être serties sur une extrémité dénudée dudit conducteur. On a représenté ici des pattes de sertissage disposée dans l'axe de l'organe de contact, mais bien entendu celles-ci peuvent être disposées différemment, par exemple, en drapeau.

Du côté opposé aux pattes 2 le corps 1 est découpé pour présenter deux barrettes 6 et 7 et deux languettes 5 et 8 s'étendant parallèlement entre elles et sensiblement parallèlement à l'axe longitudinal du corps 1.

Entre les barrettes 6 et 7 est ménagée une large ouverture 9 dans le fond de laquelle est découpée une plaquette 10 destinée à constituer une butée.

La languette 5 comporte, à son extrémité libre, deux encoches 11 et est séparée de la barrette 6 par une fente 12 dont le fond forme une plus large entaille 13.

La languette 5, au voisinage de son extrémité libre, est pourvue d'une ouverture 14.

La languette 8 est séparée de la barrette 7 par une fente 17 dont le fond forme une large entaille 18.

La languette 8 est percée d'une ouverture 19 au voisinage de son extrémité libre qui comporte deux encoches 20.

Le bord libre de la languette 5 est destiné à être plié pour former un rebord 5a, tandis que la partie de l'extrémité libre située entre les deux encoches 11 est pliée pour former un rabat 5b et le bord adjacent à la fente 12 est plié pour constituer un rebord 5c.

La barrette 6 est destinée à former l'une des barrettes de contacts et a une longueur et une largeur correspondant à l'espace délimité par les rebords 5a et 5c et le rabat 5b.

La languette 8 est identique à la languette 5 et comporte des rebords 8a et 8c et un rabat 8b. Les rabats 5b et 8b constituent une protection pour les barrettes 6 et 7, les extrémités tournées en regard l'une de l'autre étant biseautées.

La barrette 7 a les mêmes dimensions que la barrette 6 et constitue une barrette de contact.

Les extrémités libres des barrettes de contacts comportent, respectivement, des encoches 21 et 22 qui délimitent des ergots, respectivement, 6a et 7a et dans les languettes 5 et 8 sont pratiquées des lumières 24 et 25 présentant des dimensions suffisantes pour être traversées par des ergots 6a et 7a.

Les barrettes 6 et 7, sur les faces destinées à être tournées l'une en regard de l'autre, comportent un bossage 26.

Le corps 1 est plié en U pour présenter une âme 1a et deux ailes 1b et 1c, tandis que la plaquette 10 est pliée à 90° de manière à s'étendre dans l'âme du U sensiblement perpendiculairement à celle-ci, les deux barrettes de contacts 6 et 7 venant se situer l'une en regard de l'autre en prolongeant les ailes 1b et 1c et les faces en regard desdites barrettes étant convexes de manière que les ergots 6a et 7a s'étendent dans des directions divergentes, les bossages 26 se faisant vis à vis.

L'extrémité de la languette 5 adjacente à la patte 4 comporte un embouti 27 destiné à porter contre un embouti correspondant 28 de l'aile 1b, des emboutis correspondants étant pratiqués sur la languette 8 et l'aile 1c.

La languette 5 est pliée le long d'une ligne prolongeant la fente 12 de manière à s'étendre du côté de la face extérieure de la barrette de contact 6.

La languette 8 est pliée de la même manière que la languette 5 afin de s'étendre du côté de la face externe de la barrette de contact 7.

Les ergots 6a et 7a sont biseautés à leur extrémité libre et leur longueur est telle que lorsqu'ils sont engagés dans les lumières correspondantes 24 et 25, ils ne font pas saillis à la surface latérale externe des languettes correspondantes 5 et 8.

On réalise ainsi un organe de contact femelle qui offre une grande sécurité d'utilisation. En effet, lorsque cet organe est introduit dans un boîtier, les barrettes de contacts 6 et 7 sont protégées et ne risquent pas d'être déformées. Les rabats 5b et 8b protègent les ergots 6a et 7a contre une mauvaise introduction de l'organe mâle et délimitent la section maximale, à partir de laquelle la mise en place d'un organe mâle n'est pas possible (voir figure 4).

Les emboutis 27, 28, 29 et 30 augmentent la rigidité de l'ensemble de l'organe de contact.

Afin de faciliter la mise en place de l'organe, selon l'invention, dans le canal d'un élément de boîtier, les extrémités des languettes 5 et 8 adjacentes aux rabats 5b et 8b respectivement sont légèrement plus rapprochées l'une de l'autre que les extrémités adjacentes aux emboutis 27 et 30.

Bien entendu, l'invention n'est pas limitée au mode de réalisation qui vient d'être décrit et représenté. On pourra y apporter de nombreuses modifications de détail sans sortir pour cela du cadre des revendications.

## Revendications

1. Organe de contact électrique femelle du type formé d'un corps (1) réalisé en une matière bonne conductrice de l'électricité, ledit corps étant découpé et plié pour affecter la forme d'un U avec une âme (1a) et deux ailes (1b, 1c), une extrémité dudit corps étant conformée pour présenter des moyens (2, 4) pour sa fixation à un conducteur électrique, tandis qu'à son autre extrémité, les ailes du U sont prolongées, d'une part, par deux barrettes de contact (6, 7) destinées à enserrer élastiquement un organe de contact mâle correspondant, tel qu'un circuit imprimé ou un barreau méplat et, d'autre part, à leur extrémité libre, par une languette (5, 8) s'étendant sur toute la longueur de la barrette de contact correspondante (6, 7) et pliée pour être disposée du côté de la face externe de ladite barrette de contact correspondante, les barrettes de contact (6, 7) comportant, chacune, un ergot (6a, 7a), tandis que les languettes (5, 8) présentent des lumières correspondantes (24, 25), caractérisé en ce que les ergots (6a, 7a) sont situés aux extrémités libres terminales des barrettes de contact (6, 7) et les lumières (24, 25) étant disposées au voisinage des extrémités libres des languettes (5, 8).

2. Organe de contact électrique femelle, selon la revendication 1, caractérisé en ce que chaque ergot (6a, 7a) est terminé par une extrémité biseautée et sa longueur est telle qu'il ne peut faire saillie à la surface latérale externe de la languette correspondante (5, 8).

3. Organe de contact électrique femelle, selon la revendication 1, caractérisé en ce que les extrémités libres des languettes (5, 8) sont terminées par des rabats (5b, 8b) pliés pour s'étendre entre les barrettes de contact (6, 7) pour masquer les ergots (6a, 7a).

4. Organe de contact électrique femelle, selon la revendication 1, caractérisé en ce que les languettes (5, 8) comportent chacune, au voisinage de leur extrémité opposée à leur extrémité libre, un embouti (27, 30) portant contre un embouti (28, 29) correspondant des ailes (1b, 1c).

5. Organe de contact électrique femelle, selon la revendication 1, caractérisé en ce que chaque barrette de contact (6, 7), au voisinage de son extrémité libre et du côté de sa face tournée en regard de l'autre, est pourvue d'un bossage (26).

6. Organe de contact électrique femelle, selon la revendication 1, caractérisé en ce que les extrémités libres des languettes (5, 8) sont légèrement plus rapprochées l'une de l'autre que les extrémités opposées auxdites extrémités libres.

## Patentansprüche

1. Buchsenartiges elektrisches Kontaktorgan, das aus einem Körper (1) gebildet ist, der aus einem elektrisch gut leitenden Werkstoff hergestellt ist, wobei der genannte Körper so zugeschnitten und gebogen ist, daß er die Form eines U mit einem Steg (1a) und zwei Schenkeln (1b, 1c) annimmt, ein Ende des genannten Körpers so geformt ist, daß er Mittel (2, 4) für seine Befestigung an einem elektrischen Leiter besitzt, während an seinem anderen Ende die Schenkel des U einerseits durch zwei Kontaktleisten (6, 7), die zum federnden Festklemmen eines entsprechenden steckerartigen Kontaktorganes bestimmt sind, beispielsweise einer gedruckten Schaltung oder eines Flachsteckers, und andererseits, an ihrem freien Ende, durch eine Zunge (5, 8) verlängert sind, die sich über die gesamte Länge der entsprechenden Kontaktleiste (6, 7) erstreckt und für die Anordnung an der Seite der Außenfläche der genannten entsprechenden Kontaktleiste umgebogen ist, wobei die Kontaktleisten (6, 7) jede einen Dorn (6a, 7a) aufweist, während die Zungen (5, 8) entsprechende Öffnungen (24, 25) besitzen, dadurch gekennzeichnet, daß die Dorne (6a, 7a) an den Endpunkten der freien Enden der Kontaktleisten (6, 7) gelegen und die Öffnungen (24, 25) in der Nähe der freien Enden der Zungen (5, 8) angeordnet sind.

2. Buchsenartiges elektrisches Kontaktorgan nach Anspruch 1, dadurch gekennzeichnet, daß jeder Dorn (6a, 7a) durch ein abgeschrägtes Ende begrenzt ist und seine Länge so gewählt ist, daß er nicht aus der äußeren seitlichen Oberfläche der entsprechenden Zunge (5, 8) vorspringen kann.

3. Buchsenartiges elektrisches Kontaktorgan nach Anspruch 1, dadurch gekennzeichnet, daß die freien Enden der Zungen (5, 8) in Lappen (5b, 8b) endigen, die so gebogen sind, daß sie sich gegen die Kontaktleisten (6, 7) erstrecken, um die Dorne (6a, 7a) abzudecken.

4. Buchsenartiges elektrisches Kontaktorgan nach Anspruch 1, dadurch gekennzeichnet, daß jede der Zungen (5, 8) in der Nähe ihres Endes, welches ihrem freien Ende entgegengesetzt ist, eine Ausbauchung (27, 30) aufweist, die sich an einer entsprechenden Ausbauchung (28, 29) der Schenkel (1b, 1c) abstützt.

5. Buchsenartiges elektrisches Kontaktorgan nach Anspruch 1, dadurch gekennzeichnet, daß jede Kontaktleiste (6, 7) in der Nähe ihres freien Endes und auf der Seite ihrer der anderen zugewandten Fläche mit einem Höcker (26) versehen ist.

6. Buchsenartiges elektrisches Kontaktorgan nach Anspruch 1, dadurch gekennzeichnet, daß die freien Enden der Zungen (5, 8) einander etwas stärker angenähert sind als die entgegengesetzten Enden den genannten freien Enden.

## Claims

1. A female electrical contact element of the type formed by a body (1) made from a material which is a good conductor of electricity, the said body being blanked and bent to assume the shape of a U having a web (1a) and two wings (1b, 1c), one end of said body being shaped to have means (2, 4) for its attachment to an electrical conductor, whereas at its other end the wings of the U are extended, firstly by two contact bars (6, 7) designed to elastically grip a corresponding male contact element, such as a printed circuit or a flat bar, and secondly at their free end by a blade terminal (5, 8) extending over the entire length of the corresponding contact bar (6, 7) and bent to be disposed on the side of the outer face of said corresponding contact bar, the contact bars (6, 7) each comprising a catch (6a, 7a), whereas the blade terminals (5, 8) have corresponding slots (24, 25), **characterised in that** the catches (6a, 7a) are situated at the terminal free ends of the contact bars (6, 7) and the slots (24, 25) being disposed in the vicinity of the free ends of the blade terminals (5, 8).

2. A female electrical contact element according to Claim 1, **characterised in that** each catch (6a, 7a) ends in a bevelled end and its length is such that it can not protrude at the outer lateral surface of the corresponding blade terminal (5, 8).

3. A female electrical contact element according to Claim 1, **characterised in that** the free ends of the blade terminals (5, 8) end in flaps (5b, 8b) bent in order to extend between the contact bars (6, 7) in order to mask the catches (6a, 7a).

4. A female electrical contact element according to Claim 1, **characterised in that** the blade terminals (5, 8) each comprise, in the vicinity of their end opposite to their free end, a swaged part (27, 30) bearing against a corresponding swaged part (28, 29) of the wings (1b, 1c).

5. A female electrical contact element according to Claim 1, **characterised in that** in the vicinity of its free end and on the side of its face turned facing the other, each contact bar is provided with a dimple (26).

6. A female electrical contact element according to Claim 1, **characterised in that** the free ends of the blade terminals (5, 8) are brought slightly closer to one another than the ends opposite said free ends.
